# NOUVEAU FASCICULE DE BREVET EUROPEEN

(11) **EP 0 345 709 B2**
(45) Date de publication et mention de la décision concernant l'opposition: **18.06.1997**
(45) Mention de la délivrance du brevet: 15.07.1992
(21) Numéro de dépôt: 89110160.2
(22) Date de dépôt: 05.06.1989
(51) Int. Cl.: B61F 5/52

(54) **Châssis pour bogie de véhicule ferroviaire**
Drehgestellrahmen für Schienenfahrzeuge
Bogie frame for railway vehicles

(30) Priorité: 08.06.1988 FR 8807621; 17.06.1988 FR 8808137
(43) Date de publication de la demande: 13.12.1989
(73) Titulaire: GEC ALSTHOM SA, 75116 Paris (FR)
(72) Inventeur: Nast, Jean-Daniel, F-71200 Le Creusot (FR); Rimbaud, Michel, F-71670 Le Breuil (FR)
(74) Mandataire: Weinmiller, Jürgen

(56) Documents cités:
- DE-A- 1 455 175
- DE-A- 1 455 189
- FR-A- 1 452 450
- Article de la revue "Der Stadtverkehr", No. 4, 1970, p. 122
- Article de la revue "Der Stadtverkehr", 11 décembre 1971, p. 361

## Description

La présente invention est relative à un châssis pour bogie de véhicule ferroviaire selon le préambule de la revendication 1. Un tel châssis est connu p. ex. par un usage public, notamment au métro de Munich dépuis 1971.

Le châssis de bogie est la structure qui reçoit toutes les fonctions du bogie (support de caisse, support des roues, dispositifs de freinage, etc...) ; il sert à transmettre tous les efforts entre la caisse et les roues.

Classiquement, un châssis de bogie comprend deux longerons parallèles reliés par deux traverses perpendiculaires aux longerons.

Les efforts subis par le châssis sont importants à la jonction longeron-traverse.

L'augmentation des vitesses d'exploitation des chemins de fer a pour conséquence d'augmenter les contraintes sur le châssis et, en particulier, les forces longitudinales exercées sur les longerons, notamment lors du freinage du véhicule.

Le but de l'invention est de réaliser un châssis dans lequel l'encastrement de la traverse sur le longeron est soumis à des efforts moins importants lors des accélérations et décélérations.

L'invention a pour objet un châssis pour bogie de véhicule ferroviaire conforme à la revendication 1. Contrairement à l'invention le document FR-A 1 452 450 décrit un bogie où le longeron auxiliaire est monté sur les traverses de manière à consentir une rotation par rapport à elles.

De préférence, le châssis comprend deux longerons auxiliaires disposés chacun au voisinage d'un des longerons principaux et parallèlement à ceux-ci.

Il est décrit ci-après, à titre d'exemple et en référence aux dessins annexés, deux modes de réalisation du châssis de bogie selon l'invention.

La figure 1 représente une vue en perspective du premier mode de réalisation dans lequel les longerons auxiliaires sont soudés sur les traverses.

La figure 2 représente une vue en perspective, partiellement éclatée, du deuxième mode de réalisation dans lequel chaque longeron auxiliaire est boulonné sur les traverses et sur un longeron principal.

La figure 3 représente, en vue partielle, une variante du deuxième mode de réalisation.

Dans la figure 1 le châssis comprend deux longerons longitudinaux principaux 10 et 20 reliés par des traverses 30 et 40.

Conformément à l'invention, le châssis comprend en outre deux longerons auxilaires 50 et 60, parallèles aux longerons auxiliaires et reliant les deux traverses. Ils sont avantageusement disposés chacun à proximité d'un des longerons, ce qui leur permet de soulager les encastrements des traverses dans les longerons principaux.

Les longerons auxiliaires confèrent une plus grande rigidité au châssis et notamment aux traverses.

Les longerons auxiliaires peuvent être réalisés sous forme de tubes mécano-soudés ou moulés. Ils sont soudés sur les traverses 30, 40.

On peut envisager de placer un seul longeron auxiliaire ou plus de deux et les fixer aux traverses selon un angle différent d'un angle droit.

Dans la figure 2, les longerons 10, 20 se composent chacun d'une poutre 11, 21 et de deux couronnes de liaison 12, 13 ; 22, 23, dans cette figure, seules les couronnes 22, 23 du longeron 20 étant clairement représentées.

Les traverses 30, 40 se composent chacune d'un tube 31, 41 portant deux couronnes de liaison 32, 33 ; 42, 43, et deux potences soutenant une barre-support de freins 36, seules les deux potences 34, 35 et la barre-support 36 de la traverse 30 étant représentées.

Les longerons auxiliaires 50, 60 se composent chacun d'une poutre 51, 61 et de quatre couronnes de liaison, seules les couronnes de liaison 62, 63, 64, 65 du longeron auxiliaire 60 étant clairement représentées.

La liaison mécanique entre deux couronnes adjacentes est réalisée par boulonnage et, bien entendu, afin d'améliorer le positionnement des couronnes entre elles, la liaison peut comporter un emboîtement circulaire. La liaison peut aussi être réalisée par des boulons traversant chacun les quatre couronnes, par exemple, les couronnes 22, 64, 62, 33.

La figure 3 montre une variante de réalisation dans laquelle la barre-support de freins est directement reliée à l'extrémité d'un longeron auxiliaire, de sorte que les potences sont supprimées.

La poutre 61 du longeron secondaire 60 est prolongée, au-delà des couronnes de liaison, par une protubérance 66 terminée par une plaque de liaison 66A. La barre 36 comporte une plaque de liaison 36A, et les deux plaques 36A, 66A sont reliées par boulonnage.

## Revendications

1. Châssis pour bogie de véhicule ferroviaire, comprenant deux longerons principaux (10, 20) reliés par deux traverses (30, 40), le châssis comprenant au moins un longeron auxiliaire (50, 60) reliant les deux traverses et solidement fixé à ces traverses, caractérisé en ce qu'un longeron auxiliaire est relié par boulonnage aux traverses et à un des longerons principaux.

2. Châssis selon la revendication 1, comprenant deux longerons auxiliaires (50, 60) disposés chacun au voisinage d'un des longerons principaux et parallèlement à ceux-ci,

3. Châssis selon l'une quelconque des revendications précédentes, comprenant un ensemble support de freins constitué d'une barre-support (36) reliée aux deux longerons auxiliaires (50, 60) par boulonnage.

## Claims

1. Bogie frame for railway vehicles comprising two main longitudinal members (10, 20) joined by two crossmembers (30, 40), the frame comprising at least one auxiliary longitudinal member (50, 60) joining the two crossmembers and solidly fixed to them, characterized in that an auxiliairy longitudinal member is bolted to the crossmembers and to a main longitudinal member.

2. Frame according to claim 1, comprising two auxiliary longitudinal members (50, 60) each disposed near and parallel to one of the main longitudinal members.

3. Frame according to any one of the preceding claims, comprising a brake support assembly constituted by a support bar (36) bolted to the two auxiliairy longitudinal members (50, 60).

## Patentansprüche

1. Drehgestellrahmen für Schienenfahrzeuge, mit zwei Haupt-Längsträgern (10, 20), die durch zwei Querstreben (30, 40) miteinander verbunden sind, wobei der Rahmen mindestens einen Hilfs-Längsträger (50, 60) aufweist, der die beiden Querstreben verbindet und fest mit ihnen verbunden ist, dadurch gekennzeichnet, daß ein Hilfs-Längsträger mittels Bolzen mit den Querstreben und mit einem Haupt-Längsträger verbunden ist.

2. Rahmen nach Anspruch 1, der zwei Hilfs-Längsträger (50, 60) aufweist, die je in der Nähe eines der Haupt-Längsträger und parallel dazu angeordnet sind.

3. Rahmen nach einem beliebigen der vorhergehenden Ansprüche, der eine Bremsträgereinheit aufweist, die aus einer Trägerstange (36) besteht, die mit den beiden Hilfs-Längsträgern (50, 60) mittels Bolzen verbunden ist.
